# EUROPÄISCHE PATENTSCHRIFT

(11) **EP 0 512 367 B1**
(45) Veröffentlichungstag und Bekanntmachung des Hinweises auf die Patenterteilung: **27.12.1995**
(21) Anmeldenummer: 92107228.6
(22) Anmeldetag: 28.04.1992
(51) Int. Cl.: B65F 1/16

(54) **Abfallbehälter**
Rubbish container
Récipient à ordures

(30) Priorität: 02.05.1991 DE 9105423 U
(43) Veröffentlichungstag der Anmeldung: 11.11.1992
(73) Patentinhaber: RHEINWERK MEISENBURG & AHLEFF GmbH, 40549 Düsseldorf (DE)
(72) Erfinder: Häse, Andreas, W-7208 Spaichingen (DE)
(74) Vertreter: Sroka, Peter-Christian, Dipl.-Ing.

(56) Entgegenhaltungen:
- EP-A- 0 221 378
- GB-A- 717 839
- US-A- 1 360 732
- US-A- 4 715 498

## Beschreibung

Die Erfindung betrifft einen mit einem abschließbaren Deckel versehenen Abfallbehälter, der auch als Wertstoff-Sammelbehälter bezeichnet werden kann und in der Lage ist, mehrere Abfallchargen aufzunehmen.

Der Erfindung liegt die Aufgabe zugrunde, einen derartigen Abfallbehälter so zu gestalten, daß zur Reduzierung der insgesamt zu entsorgenden Abfallmenge für jeden einzelnen Haushalt bzw. Verbraucher ein finanzieller Sparanreiz geschaffen wird derart, daß die finanzielle Belastung für die Abfallentsorgung bestimmt wird durch den tatsächlich von dem einzelnen Verbraucher bzw. Haushalt in den Abfallbehälter gegebene Abfall. Zur Lösung dieser Aufgabe ist der erfindungsgemäße Abfallbehälter dadurch gekennzeichnet, daß der Deckel eine Öffnung aufweist und oberhalb dieser Deckelöffnung an der Deckelaußenseite ein Deckelaufsatz angebracht ist, der eine mittels eines Ver- und Entriegelungsmechanismus freigebbare, eine Einfüll- und Entleerungsöffnung aufweisende Abfalleinfüllkammer enthält, die zwischen einer ersten Stellung, in der die Einfüll- und Entleerungsöffnung von außen her frei zugänglich ist, während der Innenraum des Abfallbehälters abgesperrt ist, und einer zweiten Stellung beweglich ist, in der die Einfüll- und Entleerungsöffnung mit dem Innenraum des Abfallbehälters in Verbindung ist, dann aber die Einfüll- und Entleerungsöffnung gegen den Zugriff von außen gesichert ist.

Die in dem Deckelaufsatz befindliche Abfalleinfüllkammer dient zur Aufnahme jeweils eines einzelnen genormten Behälters mit einer ein bestimmtes Volumen aufweisenden Abfallcharge oder einer einzelnen, losen, ein bestimmtes Volumen aufweisenden Abfallcharge, wobei bei jedem Einführen des genormten Behälters oder der losen Abfallcharge in die Abfalleinfüllkammer und der anschließenden Weitergabe der Abfallcharge in den Abfallbehälter der Ver- und Entriegelungsmechanismus betätigt werden muß, beispielsweise mit einer von dem einzelnen Haushalt zu erwerbenden Wertmarke, die bei Betätigung des Ver- und Entriegelungsmechanismus entweder in einem diesem Mechanismus zugeordneten Wertmarkenspeicher gesammelt oder in irgendeiner Weise entwertet wird.

Um zu gewährleisten, daß der Abfallbehälter noch einen genügenden Freiraum zur Aufnahme jeweils einer weiteren Abfallcharge hat, ist der Abfallbehälter weiterhin dadurch gekennzeichnet, daß er ein im Bereich des Deckels angeordnetes, in den Innenraum des Abfallbehälters verstellbares bzw. bewegliches Tastelement aufweist. Dieses Tastelement ist dem Ver- und Entriegelungsmechanismus in der Weise zugeordnet, daß eine Betätigung des Ver- und Entriegelungsmechanismus nur dann möglich ist, wenn mittels des Tastelementes ein ausreichender Freiraum in dem Abfallbehälterfestgestellt worden ist. Dem Entriegelungsmechanismus ist erfindungsgemäß ein Speicher und/oder Entwerter für Wertmarken zugeordnet.

In den Unteransprüchen sind verschiedene Ausführungsformen von erfindungsgemäßen Deckelaufsätzen und Tastelementen behandelt.
- Figur 1: zeigt eine Seitenansicht des oberen Endes des erfindungsgemäßen Abfallbehälters mit daran angebrachtem Deckelaufsatz;
- Figur 2: zeigt eine Ansicht gemäß Pfeil II in Figur 1;
- Figur 3: zeigt eine Seitenansicht des Deckelaufsatzes;
- Figur 4: zeigt eine Seitenansicht des Oberteils eines Abfallbehälters mit einer abgewandelten Ausführungsform eines Deckelaufsatzes;
- Figur 5: zeigt eine Seitenansicht gemäß Pfeil V in Figur 4;
- Figur 6: zeigt eine Seitenansicht des Oberteiles eines Abfallbehälters mit einer abgewandelten Ausführungsform eines darauf angeordneten Deckelaufsatzes;
- Figur 7: zeigt eine Seitenansicht in Richtung des Pfeiles VII in Figur 6;
- Figur 8: zeigt eine Vorderansicht der bei dem Deckelaufsatz gemäß den Figuren 6 und 7 verwendeten Abfalleinfüllkammer;
- Figur 9: zeigt eine Seitenansicht der in Figur 8 dargestellten Abfalleinfüllkammer.

Die in den Zeichnungen dargestellten Ausführungsformen der Erfindung unterscheiden sich jeweils durch die unterschiedliche Ausgestaltung des Deckelaufsatzes, der auf der Oberseite des um die Achse "x" schwenkbaren Deckels 2 des Abfallbehälters 1 befestigt ist. Der Deckel 2 ist mittels eines nicht dargestellten Mechanismus abschließbar, so daß dem Abfallbesitzer der Zugriff zum bereitgestellten Behältervolumen 1 nur über die Abfalleinfüllkammer 5, 15, 25.1 möglich ist. Beim Entleeren des Abfallbehälters in ein Entsorgungsfahrzeug oder dergleichen wird der Schließmechanismus durch den Abfallwerker oder die Schüttvorrichtung des Entsorgungsfahrzeugs entriegelt und nach dem Entleerungsvorgang wieder verriegelt.

Bei der Ausführungsform gemäß den Figuren 1 und 2 besteht der Deckelaufsatz 3 aus einem länglichen, quaderförmigen Gehäuse 4, das einen offenen Boden aufweist und so auf dem Deckel 2 befestigt ist, daß der offene Gehäuseboden oberhalb einer in dem Deckel 2 angeordneten Öffnung liegt. In dem Gehäuse 4 ist eine zylindrische bzw. im Querschnitt rechteckige, zumindest an ihrer Oberseite offene Trommel 5 gelagert, die mittels einer aus dem Gehäuse 4 herausgeführten Kurbel 6 um ihre Trommelachse "y" vorzugsweise um 210 Grad verschwenkbar ist. Der an sich offene Boden des Gehäuses 4 ist mittels (mindestens einer Schwenkklappe 7 verschließbar. Jede Schwenkklappe 7 ist über einen zugeordneten Getriebezug mittels der Kurbel 6 um die Achse "z" in Richtung des jeweiligen Doppelpfeiles f1 verschwenkbar, um entweder den Boden des Gehäuses 4 zu verschließen, wie es in Figur 2 in vollen Linien dargestellt ist, oder in der strichpunktierten Stellung bei gleichzeitiger Öffnung des Gehäusebodens als Tastelement in den Innenraum des Abfallbehälters 1 eingeschwenkt zu werden, wobei in diesem Fall sowohl der verschiebbare Boden 8 in seiner Grundstellung arretiert als auch die Schwenktür 9 geschlossen sein muß. Die Trommel 5 ist an der der Kurbel 6 gegenüberliegenden Seite mit einem gegen eine Rückstellkraft in Richtung des Pfeiles f2 verschiebbaren Boden 8 versehen, der mittels Führungselementen 8.1 in der Trommel 5 geführt ist.

Das Gehäuse 3 ist an der der Kurbel 6 gegenüberliegenden Seite mit einer Schwenktür 9 verschließbar, an der ein Ver- und Entriegelungsmechanismus bzw. -gerät 10 angebracht ist.

Bei der Ausführungsform gemäß den Figuren 1 - 3 bildet die in dem dargestellten Ruhezustand obere Öffnung der Trommel sowohl die Abfalleinfüllöffnung als auch die Abfallentleerungsöffnung für den genormten Behälter 11 oder die lose einzubringenden Müllcharge.

Vor dem Einwurf oder dem Entwerten einer Wertmarke in das Gerät 10 und dem Einführen des genormten Behälters 11 oder der losen Abfallcharge in die Trommel 5 werden zuerst mittels der Kurbel 6 die Schwenkklappen 7 in den Behälterinnenraum eingeschwenkt, um zu prüfen, ob in dem Behälter 1 noch genügend Freiraum zum Einfüllen einer Abfallcharge vorhanden ist. Anschließend werden die Klappen 7 wieder in die den Boden des Gehäuses 4 und damit auch die Öffnung des Deckels 2 verschließende Stellung zurückgeschwenkt, damit das Vor- und Entriegelungsgerät 10 betätigt werden kann. Dieses Gerät 10 ist entweder mit einem an sich bekannten Wertmarkenentwerter oder mit einem Wertmarkeneinwurfschlitz versehen, um nach Entwertung oder Einwerfen einer Wertmarke die Schwenktür 9 öffnen zu können. Erst durch Einwurf oder Entwerten der Wertmarke wird der verschiebbare Boden 6 entriegelt und kann nach dem Öffnen der Schwenktür 9 durch Einbringen des genormten Behälters 11 (oder einer losen Abfallcharge) in Richtung des Pfeils f3 in die Trommel 5 in Richtung f2 verschoben werden. Nach dem Öffnen der Schwenktür 9 kann ein eine Abfallcharge aufnehmender, oben offener Behälter 11 in Richtung des Pfeiles f3 in die Trommel 5 eingeschoben werden, wobei gleichzeitig der Trommelboden 8 in Richtung des Pfeiles f2 verschoben wird. Nach dem Einschieben des Behälters 11 in die Trommel 5 wird die Tür 9 wieder verschlossen, wodurch die Kurbel 6 und damit die Schwenkklappen 7 wieder freigegeben werden, so daß die Trommel 5 bei gleichzeitigem Öffnen der Schwenkklappen 7 in eine solche Stellung verschwenkt werden kann, daß der in dem Behälter 11 befindliche Abfall in den Behälter 1 entleert wird.

Durch das darauffolgende Zurückdrehen der Kurbel 6 und damit der Trommel 5 in die Ausgangsstellung werden auch die Schwenkklappen 7 wieder in die die Bodenöffnung des Gehäuses 4 verschließbare Stellung zurückgeschwenkt und in dieser Stellung verriegelt, wobei gleichzeitig die Schwenktür 9 wieder freigegeben wird. Bei der Entnahme des genormten Behälters 11 aus der Trommel (oder bei Einbringen einer losen Abfallcharge durch den Entleerungsvorgang selbst) wird der verschiebbare Boden 8 in die Ausgangsstellung zurückgeführt und in dieser Stellung verriegelt. Dadurch wird sichergestellt, daß kein weiterer Abfall in die Trommel eingeführt werden kann, ehe nicht eine neue Wertmarke eingeworfen oder entwertet wurde. Der Behälter 11 kann jetzt wieder aus der Trommel 5 herausgezogen werden, wobei gleichzeitig der Trommelboden 8 in seine Ausgangsstellung zurückgestellt und in dieser Stellung verriegelt wird. Die Kurbel 6 kann zur Überprüfung des in dem Müllbehälter 1 verbliebenen Freiraumes erst dann wieder betätigt werden, nachdem die Schwenktür 9 wieder verschlossen worden ist.

Bei der in den Figuren 4 und 5 dargestellten Variante ist auf der Oberseite des Abfallbehälterdeckels 2 ein Deckelaufsatz 13 angeordnet, der ein Gehäuse 14 zur Aufnahme einer in Richtung des Pfeiles f4 seitlich aus dem Gehäuse 14 herausziehbaren, eine Abfalleinfüllkammer bildenden Schublade 15 umfaßt, an der ein Ver- und Entriegelungsgerät 20 angebracht ist, dessen Funktion im wesentlichen der Funktion des oben beschriebenen Ver- und Entriegelungsgerätes 10 entspricht.

Das Gehäuse 14 hat einen offenen Boden, dem eine entsprechend große, in dem Deckel 2 angebrachte Öffnung gegenüberliegt. An der Vorderseite der Schublade 15 ist ein um die Achse "e" in Richtung des Doppelpfeiles f5 verschwenkbarer Schwenkboden 17 angelenkt, der bei in das Gehäuse 13 eingeschobener Schublade 15 die in Figur 5 dargestellt, in den Innenraum des Behälters 1 nach unten eingeschwenkte Position einnimmt. Dieser Schwenkboden 17 bildet damit gleichzeitig auch ein Tastelement, um festzustellen, ob in dem Abfallbehälter 1 ein ausreichender Freiraum zur Aufnahme einer weiteren Abfallcharge vorhanden ist.

Wenn der Schwenkboden 17 nicht die in Figur 5 dargestellte, senkrecht nach unten hängende Position einnimmt, kann das Ver- und Entriegelungsgerät 20 nicht im Sinne einer Freigabe der Schublade 15 betätigt werden, da dann kein ausreichender Freiraum im Behälter 1 vorhanden ist. Wenn ein ausreichender Freiraum vorhanden ist, kann das Ver- und Entriegelungsgerät 20 in der oben beschriebenen Weise mittels einer Wertmarke betätigt und damit die Schublade 15 entriegelt werden, so daß die Schublade 15 durch Ziehen an dem Griff 16 aus dem Gehäuse 13 in die in Figur 5 strichpunktiert dargestellte Position herausgezogen werden kann. Beim Herausziehen der Schublade 15 in Richtung des Pfeiles f4 wird die Schublade mittels geeigneter an der Deckeloberseite angebrachter Führungen 18 geführt, wobei gleichzeitig der Schwenkboden 17 in eine die Schublade 15 unten verschließende Stellung hochgeschwenkt wird. Nach dem Herausziehen der Schublade 15 kann von oben eine Abfallcharge in die Schublade eingefüllt und die Schublade wieder in das Gehäuse 13 eingeschoben werden. Nach dem vollständigen Einschieben der Schublade 15 in das Gehäuse 13 fällt einerseits der Schwenkboden 17 nach unten, so daß die vorher in die Schublade eingefüllte Abfallcharge in den Behälter 1 abgegeben wird, während andererseits die Schublade 15 wieder mittels des Ver- und Entriegelungsgerätes 20 verriegelt wird. Fällt der Schwenkboden nicht in die in Figur 6 dargestellte senkrechte Stellung, dann ist der Behälter 6 voll, so daß das Gerät 20 nicht betätigt und damit auch die Schublade 15 nicht wieder aus dem Gehäuse 13 herausgezogen werden kann.

Der in den Figuren 6 und 7 dargestellte Deckelaufsatz 23 besteht aus einem Gehäuse 24 mit einem offenen Boden, dem eine entsprechende Öffnung in dem Behälterdeckel 2 gegenüberliegt. In dem Gehäuse 24 ist eine mittels einer Kurbel 26 dreh- bzw. schwenkbare Trommel 25 gelagert, die in ihrem oberen Teil eine offene Abfalleinfüllkammer 25.1 aufweist, siehe auch die Figur 8 und 9. In diese Abfalleinfüllkammer 25.1 kann durch eine seitliche Öffnung des Gehäuses 23 ein eine einzelne Abfallcharge aufnehmender Behälter 31 eingeschoben werden.

Um festzustellen, ob in dem Behälter 1 ein genügender Freiraum für eine weitere Abfallcharge vorhanden ist, ist ein klappenförmiges Tastelement 27 vorgesehen, das mittels eines Schwenkhebels 27.1 in Richtung des Doppelpfeiles f6 verschwenkbar ist.

Wenn durch Einschwenken des Tastelementes 27 in den Behälter 1 festgestellt worden ist, daß der Behälter 1 noch einen ausreichenden Freiraum hat, kann das Ver- und Entriegelungsgerät 30 beispielsweise durch Einwerfen einer Wertmarke betätigt bzw. entriegelt werden, wodurch die Trommel 25 zur Drehung um einen Schwenkwinkel von bis zu 360 Grad freigegeben wird, um den Inhalt des Behälters 31 in den Abfallbehälter 1 entleeren zu können.

Die Trommel 25 wird anschließend dadurch in die Ausgangsstellung zurückgedreht, so daß der Behälter 31 herausgezogen werden kann.

Bei den drei beschriebenen Ausführungsformen der Erfindung sind die teilweise durch die Boden- bzw. Schwenkklappen gebildeten Tastelemente 7, 17 und 27 derart mit den Ver- und Entriegelungsgeräten 10, 20 bzw. 30 und auch den Betätigungsmechanismen für die Abfalleinfüllkammern so gekoppelt, daß das Einfüllen nur einer einzigen weiteren Abfallcharge in den Deckelaufsatz 3, 13 bzw. 23 und/oder das Abgeben dieser Abfallcharge in den Behälter 1 nur dann möglich ist, wenn einerseits mittels des Tastelementes ein genügender Freiraum in dem Behälter 1 festgestellt worden ist und andererseits das Ver- und Entriegelungsgerät durch Einwerfen oder Entwerten einer Wertmarke freigegeben worden ist.

## Patentansprüche

1. Abfallbehälter mit einem abschließbaren Deckel, dadurch gekennzeichnet, daß der Deckel (2) eine Öffnung aufweist und oberhalb dieser Deckelöffnung an der Deckelaußenseite ein Deckelaufsatz (3; 13; 23) angebracht ist, der eine mittels eines Ver- und Entriegelungsmechanismus (10; 20; 30) freigebbare Einfüllöffnung und eine eine Entleerungsöffnung aufweisende Abfalleinfüllkammer (5; 15; 25.1) enthält, die zwischen einer ersten Stellung, in der die Einfüllöffnung von außen her nach Betätigung des Ver- und Entriegelungsmechanismus zugänglich ist, und einer zweiten Stellung beweglich ist, in der die Entleerungsöffnung mit dem Innenraum des Abfallbehälters (1) in Verbindung steht, wobei dann der Zugriff von außen sowohl zur Mülleinfüllkammer (5; 15; 25.1) als auch zum Innenraum des Müllbehälters (1) blockiert ist.

2. Abfallbehälter nach Anspruch 1, dadurch gekennzeichnet, daß er mindestens ein im Bereich des Deckels (2) angeordnetes, in den Innenraum des Abfallbehälters (1) verstellbares bzw. bewegliches Tastelement (7 bzw. 17 bzw. 27) aufweist.

3. Abfallbehälter nach Anspruch 1 oder 2, dadurch gekennzeichnet, daß dem Ver- und Entriegelungsmechanismus (10, 20, 30) ein Speicher und/oder ein Entwerter für eine Wertmarke zugeordnet ist und der Ver- und Entriegelungsmechanismus mit dem Tastelement (7, 17, 27) und der Abfalleinfüllkammer (5, 15, 25.1) derart gekoppelt ist, daß das Einführen eines genormten Behälters (11; 31) oder einer einzelnen Abfallcharge in die Abfalleinfüllkammer und das Entleeren dieser Abfalleinfüllkammer in den Innenraum des Behälters (1) nur möglich ist, nachdem einerseits mittels des Tastelementes ein ausreichender Freiraum in dem Behälter (1) für eine weitere Abfallcharge festgestellt und eine Wertmarke in den Speicher bzw. Entwerter eingeworfen bzw. davon entwertet worden ist.

4. Abfallbehälter nach einem der Ansprüche 1 - 3, dadurch gekennzeichnet, daß der Deckelaufsatz (3) aus einem länglichen, quaderförmigen Gehäuse (4) besteht, das einen offenen Boden aufweist und so auf dem Deckel (2) befestigt ist, daß der offene Gehäuseboden oberhalb der in dem Deckel (2) angeordneten Öffnung liegt.

5. Abfallbehälter nach Anspruch 4, dadurch gekennzeichnet, daß in dem Gehäuse (4) eine zylindrische oder rechteckige, zumindest an Ihrer Oberseite offene Trommel (5) gelagert ist, die im wesentlichen die Abfalleinfüllkammer (5) bildet und mittels einer aus dem Gehäuse (4) herausgeführten Kurbel (6) um ihre Trommelachse verschwenkbar ist.

6. Abfallbehälter nach Anspruch 5 oder 5, dadurch gekennzeichnet, daß der Boden des Gehäuses (4) mittels mindestens einer Schwenkklappe (7) verschließbar ist, die gleichzeitig das Tastelement bildet.

7. Abfallbehälter nach Anspruch 6, dadurch gekennzeichnet, daß jede Schwenkklappe (7) zu ihrer Betätigung mittels der Kurbel (6) mit dieser gekoppelt ist.

8. Abfallbehälter nach einem der Ansprüche 5 - 7, dadurch gekennzeichnet, daß die Trommel (5) an ihrer der Kurbel (6) gegenüberliegenden Seite mit einem gegen eine Rückstellkraft verschiebbaren Boden (8) versehen ist, der vorzugsweise mittels Führungselementen (8.1) in der Trommel (5) geführt ist und nur dann das Einführen eines vorzugsweise genormten Behälters (11) zuläßt, wenn der Ver- und Entriegelungsmechanismus (10) betätigt wurde, so daß durch die Entnahme des Behälters (11) aus der Trommel (5) oder bei Befüllen der Trommel (5) mit losem Abfall durch den Entleerungsvorgang selbst der verschiebbare Boden (8) durch die Rückstellkraft in seine Ausgangsposition zurückgeführt und arretiert wird, wodurch ein nochmaliges Befüllen der Trommel (5) auch mit losem Abfall ohne erneutes Betätigen des Ver- und Entriegelungsmechanismus (10) unmöglich wird.

9. Abfallbehälter nach einem der Ansprüche 5 - 8, dadurch gekennzeichnet, daß das Gehäuse (3) an der der Kurbel (6) gegenüberliegenden Seite mit einer Schwenktür (9) verschließbar ist, an der der Ver- und Entriegelungsmechanismus (10) für die Schwenktür (9) und/oder den verschiebbaren Boden (8) und/oder die Schwenkklappen (7) und/oder die Kurbel (6) und/oder die Trommel (5) angebracht ist.

10. Abfallbehälter nach einem der Ansprüche 1 - 3, dadurch gekennzeichnet, daß der Deckelaufsatz (13) ein Gehäuse (14) mit einem offenen Boden, dem eine entsprechend große, in dem Deckel (2) angebrachte Öffnung gegenüberliegt, und eine aus dem Gehäuse (14) herausziehbare, die Abfallfüllkammer bildende Schublade (15) umfaßt, an der der Ver- und Entriegelungsmechanismus (20) angebracht ist.

11. Abfallbehälter nach Anspruch 10, dadurch gekennzeichnet, daß an der Vorderseite der Schublade (15) ein um eine Horizontalachse verschwenkbarer, gleichzeitig auch das Tastelement bildender Schwenkboden (17) angelenkt ist.

12. Abfallbehälter nach einem der Ansprüche 1 - 3, dadurch gekennzeichnet, daß der Deckelaufsatz (23) aus einem Gehäuse (24) mit einem offenen Boden, dem eine entsprechende Öffnung in dem Behälterdeckel (2) gegenüberliegt, und einer in dem Gehäuse (24) mittels einer Kurbel (26) dreh- bzw. schwenkbaren Trommel (25) besteht, die in ihrem oberen Teil eine offene Abfalleinfüllkammer (25.1) aufweist, in die durch eine seitliche Öffnung in dem Gehäuse (23) ein eine einzelne Abfallcharge aufnehmender Behälter (31) einschiebbar ist.

13. Abfallbehälter nach Anspruch 12 gekennzeichnet durch ein im wesentlichen klappenförmiges Tastelement (27), das mittels eines Hebelarms (27.1) um eine Horizontalachse in den Behälter (1) einschwenkbar ist.

## Claims

1. Refuse bin with a lockable lid, characterized in that the lid (2) has an opening and, above this opening on the outside of the lid, a lid attachment (3; 13; 23) is mounted which has an opening for filling, which can be opened by means of a locking and unlocking mechanism (10; 20; 30), and a refuse chamber (5; 15; 25.1) which has an opening for emptying and which is movable between a first position, in which the opening for filling is accessible from the outside after operation of the locking and unlocking mechanism, and a second position, in which the opening for emptying communicates with the interior of the refuse bin (1), access both to the refuse chamber (5; 15; 25.1) and to the interior of the refuse bin (1) from the outside then being blocked.

2. Refuse bin according to Claim 1, characterized in that it has at least one probe (7 or 17 or 27) located in the region of the lid (2) which can be adjusted or moved into the interior of the refuse bin (1).

3. Refuse bin according to Claim 1 or 2, characterized in that a storage unit and/or a ticket-cancelling machine for a ticket is assigned to the locking and unlocking mechanism (10; 20; 30), and the locking and unlocking mechanism is coupled with the probe (7; 17; 27) and the refuse chamber (5; 15; 25.1) in such a way that the introduction of a standardized container (11; 31) or of a single load of refuse into the refuse chamber and the emptying of this refuse chamber into the interior of the bin (1) is only possible after an adequate free space in the bin (1) for another load of refuse has been established by means of the probe and a ticket has been inserted into the storage unit or ticket-cancelling machine or has been cancelled by this.

4. Refuse bin according to one of Claims 1 - 3, characterized in that the lid attachment (3) comprises an elongated, rectangular housing (4), which has an open floor and is attached to the lid (2) in such a way that the open floor lies above the opening located in the lid (2).

5. Refuse bin according to Claim 4, characterized in that in the housing (4) a cylindrical or rectangular drum (5) is located which is open at least at the top and which substantially forms the refuse chamber (5) and can be swivelled around its drum axis by means of a crank (6) projecting from the housing (4).

6. Refuse bin according to Claim 5 or 5, characterized in that the floor of the housing (4) can be closed by means of at least one swivelling flap (7) which at the same time forms the probe.

7. Refuse bin according to Claim 6, characterized in that each swivelling flap (7) is coupled with the crank (6) so that it can be operated by means of this.

8. Refuse bin according to one of Claims 5 - 7, characterized in that the drum (5) is provided at its side lying opposite the crank (6) with a floor (8) which can be displaced against a restoring force and which is preferably guided by means of guiding elements (8.1) into the drum (5) and only allows the introduction of a preferably standardized container (11) when the locking and unlocking mechanism has been operated, so that, due to the removal of the container (11) from the drum (5) or on filling of the drum (5) with loose rubbish through the emptying process itself, the displaceable floor (8) is returned to its starting position due to the restoring force and is locked, as a result of which another filling of the drum (5) even with loose rubbish is impossible without again operating the locking and unlocking mechanism (10).

9. Refuse bin according to one of Claims 5 - 8, characterized in that the housing (3) can be closed at the side lying opposite the crank (6) by means of a swivelling door (9), on which the locking and unlocking mechanism (10) for the swivelling door (9) and/or the displaceable floor (8) and/or the swivelling flaps (7) and/or the crank (6) and/or the drum (5) is mounted.

10. Refuse bin according to one of Claims 1 - 3, characterized in that the lid attachment (13) comprises a housing (14) with an open floor, opposite which lies a correspondingly large opening located in the lid (2), and a drawer (15), which can be withdrawn from the housing (14) and which forms the refuse chamber, on which the locking and unlocking mechanism (20) is mounted.

11. Refuse bin according to Claim 10, characterized in that a swivelling floor (17), which swivels around a horizontal axis and at the same time also forms the probe, is hinged to the front-side of the drawer (15).

12. Refuse bin according to one of Claims 1 - 3, characterized in that the lid attachment (23) comprises a housing (24) with an open floor, opposite which lies a corresponding opening in the bin lid (2), and a drum (25) which can be rotated or swivelled in the housing (24) by means of a crank (26), the drum (25) having in its upper portion an open refuse chamber (25.1) into which a container (31) holding a single load of refuse can be inserted through a lateral opening in the housing (23).

13. Refuse bin according to Claim 12, characterized by a substantially flap-shaped probe (27) which can be swivelled around a horizontal axis into the bin (1) by means of a lever arm (27.1).

## Revendications

1. Récipient à déchets, avec un couvercle refermable, caractérisé en ce que le couvercle (2) présente une ouverture et au-dessus de cette ouverture de couvercle, sur la face extérieure de couvercle, est montée une applique de couvercle (3; 13; 23), comportant une ouverture de remplissage pouvant être libérée au moyen d'un mécanisme de verrouillage et de déverrouillage (10; 20; 30) et une chambre d'introduction (5; 15; 25.1), présentant une ouverture de vidage et qui est déplaçable entre une première position, dans laquelle l'ouverture de remplissage est accessible depuis l'extérieur après actionnement du mécanisme de verrouillage et de déverrouillage, et une deuxième position, dans laquelle l'ouverture de vidage est reliée à l'espace intérieur du récipient a déchets (1), l'accès depuis l'extérieur, tant à la chambre d'introduction d'ordures (5; 15; 25.1) qu'également à l'espace intérieur du récipient à ordures (5), étant alors bloqué.

2. Récipient à déchets selon la revendication 1, caractérisé en ce qu'il présente au moins un élément palpeur (7, respectivement 17, respectivement 27), disposé dans la zone du couvercle (2), réglable, respectivement mobile dans l'espace intérieur du récipient a déchets (1).

3. Récipient a déchets selon la revendication 1 ou 2, caractérisé en ce qu'au mécanisme de verrouillage et de déverrouillage (10; 20; 30) est associé une mémoire et/ou un organe de décomptage de valeur pour une marque de valeur numéraire et le mécanisme de verrouillage et de déverrouillage étant couplé à l'élément palpeur (7; 17; 27) et à la chambre d'introduction de déchets (5; 15; 25.1), de manière que l'introduction d'un récipient (11. 31) normalisé ou d'une charge de déchets individuels dans la chambre d'introduction à déchets et la vidange de cette chambre d'introduction à déchets dans l'espace intérieur du récipient (1) ne soient possible qu'après que, d'une part, au moyen de l'élément palpeur un espace libre suffisant ait été constaté dans le récipient (1) pour recevoir une charge de déchets supplémentaires et qu'une marque de valeur numéraire ait été introduite dans la mémoire, respectivement l'organe de décomptage, respectivement en ait été soumis à une diminution de la valeur.

4. Récipient à déchets selon l'une des revendications 1 à 3, caractérisé en ce que l'applique de couvercle (3) est constituée d'un carter (4) allongé, parallélépipédique, présentant un fond ouvert et fixé sur le couvercle (2) et en ce que le fond de carter ouvert est situe au-dessus de l'ouverture disposée dans le couvercle (1).

5. Récipient à déchets selon la revendication 4, caractérisé en ce que, dans le carter (4), est monté un tambour (5) cylindrique ou rectangulaire, ouvert au moins sur sa face supérieure et constituant essentiellement la chambre à introduction de déchets (5) et pouvant être tourné autour de son axe de tambour au moyen d'une manivelle (6) sortie du carter (4).

6. Récipient à déchets selon la revendication 4 ou 5, caractérisé en ce que le fond du carter (4) est refermable au moyen d'au moins un volet pivotant (7) qui constitue l'élément palpeur.

7. Récipient à déchets selon la revendication 6, caractérisé en ce que chaque volet pivotant (7) est couplé à la manivelle (6) pour assurer son actionnement au moyen de celle-ci.

8. Récipient à déchets selon l'une des revendications 5 à 7, caractérisé en ce que le tambour (5) est pourvu, sur sa face opposée à la manivelle (6), d'un fond (8) déplaçable à l'encontre d'une force de rappel et guide de préférence dans le tambour (5) au moyen d'éléments de guidage (8.1), et qui n'admet l'introduction d'un récipient (11), de préférence normalisé, que lorsque le mécanisme de verrouillage et de déverrouillage a été actionné, de sorte que, par le prélèvement du récipient (11) hors du tambour (5), ou lors du remplissage du tambour (5) avec des déchets libres, du fait du processus de vidage lui-même, le fond déplaçable (8) soit ramené par la force de rappel dans sa position initiale et soit bloqué, faisant qu'un nouveau remplissage du tambour (5) soit impossible également avec des déchets libres, sans que l'on ait à nouveau actionné le mécanisme de verrouillage et de déverrouillage (10).

9. Récipient à déchets selon l'une des revendications 5 à 8, caractérisé en ce que le carter est refermable, du côté opposé à la manivelle (6), avec une porte pivotante (9) sur laquelle est monté le mécanisme de verrouillage et de déverrouillage (10) pour la porte pivotante (9) et/ou le fond déplaçable (8) et/ou le volant pivotant (7) et/ou la manivelle (6) et/ou le tambour (5).

10. Récipient à déchets selon l'une des revendications 1 à 3, caractérisé en ce que l'applique de couvercle (13) comprend un carter (14) avec un fond ouvert, en face duquel est ménagée, dans le couvercle (2), une ouverture de taille correspondante et comprend un tiroir (15) pouvant être extrait du carter (14), constituant la chambre à déchets, tiroir sur lequel est monté le mécanisme de verrouillage et de déverrouillage (20).

11. Récipient à déchets selon la revendication 10, caractérisé en ce que sur la face avant du tiroir (15) est articulé un fond pivotant (17) pouvant pivoter autour d'un axe horizontal et constituant simultanément également l'élément palpeur.

12. Récipient à déchets selon l'une des revendications 1 à 3, caractérisé en ce que l'applique de couvercle (23) est constituée d'un carter (24), avec un fond ouvert en face duquel est située une ouverture de taille correspondante ménagée dans le couvercle de récipient (2), et comprend un tambour (25), tournant, respectivement pivotant dans le carter (24) au moyen d'une manivelle (26), tambour présentant dans sa partie supérieure une chambre d'introduction de déchets (25.1), dans laquelle un récipient (31) recevant une charge de déchets individuels peut être introduit par une ouverture latérale dans le carter (23).

13. récipient à déchets selon la revendication 12, caractérisé par un élément palpeur (27) sensiblement en forme de volet, pouvant pivoter autour d'un axe horizontal dans le récipient, au moyen d'un bras de levier (27.1).
